# EUROPÄISCHE PATENTSCHRIFT

(11) **EP 3 985 202 B1**
(45) Veröffentlichungstag und Bekanntmachung des Hinweises auf die Patenterteilung: **31.05.2023**
(21) Anmeldenummer: 21201506.9
(22) Anmeldetag: 07.10.2021
(51) Int. Cl.: E04F 10/06, E04F 10/02

(54) **MARKISE, INSBESONDERE WINTERGARTEN- ODER WETTERSCHUTZMARKISE, MIT EINER ANTRIEBSEINRICHTUNG**
AWNING, IN PARTICULAR A WINTER GARDEN OR A WEATHER GUARD AWNING WITH A DRIVE DEVICE
STORE, EN PARTICULIER STORE DE JARDIN D'HIVER OU DE PROTECTION CONTRE LES INTEMPÉRIES, DOTÉ D'UN DISPOSITIF D'ENTRAÎNEMENT

(30) Priorität: 15.10.2020 DE 102020213045
(43) Veröffentlichungstag der Anmeldung: 20.04.2022
(73) Patentinhaber: markilux GmbH + Co. KG, 48282 Emsdetten (DE)
(72) Erfinder: Kröner, Sven, 48369 Saerbeck (DE); Becks, Daniel, 48282 Emsdetten (DE)
(74) Vertreter: Rau, Schneck & Hübner Patentanwälte Rechtsanwälte PartGmbB

(56) Entgegenhaltungen:
- EP-A2- 1 298 264
- DE-C1- 4 203 149
- DE-U- 1 951 672
- GR-B- 1 006 864

## Beschreibung

Die Erfindung betrifft eine Markise, insbesondere Wintergarten- oder Wetterschutzmarkise, mit den im Oberbegriff des Patentanspruches 1 angegebenen Merkmalen. So eine Markise ist aus GR 1 006 864 B bekannt.

Üblicherweise weist eine solche Markise einen Markisenbehang, beispielsweise in Form eines Markisentuches, einen Tragrahmen mit in Ausfallrichtung des Markisenbehangs verlaufenden, seitlichen Führungsschienen für diesen Markisenbehang und quer dazu verlaufenden Endschienen zur stationären Halterung der Markise an einem Gebäude und/oder auf Stützen auf. Eine der Endschienen dient als sogenanntes Markisengehäuse und nimmt eine Antriebseinrichtung in der Regel in Form eines Elektromotors für den Markisenbehang auf.

Ein Ausfallprofil am ausfallseitigen Ende des Markisenbehangs ist in und entgegen der Ausfallrichtung mit seinen Enden in der jeweiligen Führungsschiene mittels eines darin über endseitige Umlenkrollen umlaufenden Antriebsriemens verschiebbar angetrieben gelagert.

Die Montage einer derartigen Markise am Aufstellungsort ist im Hinblick auf die vielen Funktionsteile insbesondere in der Kette der Antriebselemente von Motor gegebenenfalls über entsprechende Getriebe-Zwischenstufen und geeignete Wellen zur Drehmomentübertragung bis hin zur Kopplung mit der dem Markisengehäuse zugeordneten Umlenkrolle für den Ausfallprofil-Antriebsriemen sehr aufwendig und zeitintensiv.

Der Erfindung liegt dementsprechend die Aufgabe zugrunde, eine Markise der gattungsgemäßen Art so weiterzubilden, dass eine deutliche Montagevereinfachung bei der Installation der Markise am Aufstellungsort zu verzeichnen ist.

Diese Aufgabe wird durch die im Kennzeichnungsteil des Anspruches 1 angegebenen Merkmale gelöst. Demnach sind zum einen die Führungsschienen jeweils mindestens mit den Umlenkrollen und Antriebsriemen für das Ausfallprofil als werkseitig vormontierte Einheit ausgelegt sind, die bei der Markisen-Endmontage mit dem Markisengehäuse verbindbar ist. Zum anderen ist die Antriebseinrichtung über mindestens eine Antriebswelle mit der jeweils anzutreibenden Umlenkrolle in der Führungsschiene koppelbar, die Antriebswelle teleskopierbar derart in ihrer Länge verstellbar ist, dass in einem Montagezwischenschritt vor der eigentlichen Endmontage der Markise die Antriebswelle außer Eingriff mit der anzutreibenden Umlenkrolle steht und bei der Markisen-Endmontage die Antriebswelle teleskopisch ausziehbar mit der anzutreibenden Umlenkrolle drehfest in Eingriff bringbar ist.

Bei der Montage der Markise genügt es also, das mit Antrieb und Antriebswellen vorbestückte Markisengehäuse am Aufstellungsort der Markise, also beispielsweise an einer Gebäudewand, zu montieren und die ebenfalls vorkonfektionierten Führungsschienen mit dem Markisengehäuse zu verbinden. Danach werden einfach die teleskopierbaren Antriebswellen ausgezogen und drehfest mit der jeweiligen Umlenkrolle des Antriebsriemens für das Ausfallprofil zu koppeln.

Bevorzugte Weiterbildungen des Erfindungsgegenstandes ergeben sich aus den abhängigen Ansprüchen. So kann jede Antriebswelle ein äußeres Führungsrohr mit einem unrunden Längskanal aufweisen, in dem relativ dazu drehfest eine mit der anzutreibenden Umlenkrolle in Eingriff bringbare Koppelschiene längsverschiebbar gelagert ist. Dies stellt eine einfache, robuste Lösung für eine teleskopierbare Antriebswelle dar, insbesondere wenn die Koppelschiene als Mehrkantstange, insbesondere Vierkantstange ausgebildet ist.

Zur Fixierung des äußeren Führungsrohrs relativ zur Koppelschiene in ihren ein- und ausgeschobenen Montagepositionen ist vorzugsweise ein diese beide Teile durchsetzender Sicherungsstift vorgesehen, der zudem als auf das äußere Führungsrohr aufrastbarer Clip ausgelegt sein kann. Die stellt eine besonders einfach betätigbare, gleichzeitig jedoch zuverlässige Arretierung der Antriebswellen in ihrer jeweiligen Teleskopposition dar.

Im Hinblick darauf, dass je nach Größe einer Markise nicht nur zwei seitliche Führungsschienen, sondern zur zusätzlichen Stabilisierung des Tragrahmens und Führung des Ausfallprofils eine mittig montierte oder mehrere weitere Führungsschienen vorgesehen sein können, stellt es eine vorteilhafte Weiterbildung im Hinblick auf den Erfindungsgegenstand dar, wenn pro Führungsschiene jeweils ein Führungsrohr mit darin verschiebbarer Koppelschiene vorgesehen ist, wobei eines der Führungsrohre oder eine der Koppelschienen mit einem Antriebsmotor drehfest gekoppelt und mit den weiteren Koppelschienen bzw. Führungsrohren durch teleskopisches Ausziehen bei der Markisen-Endmontage drehfest in Eingriff bringbar .

Gemäß einer weiteren bevorzugten Ausführungsform der Erfindung ist der Antriebsmotor der Antriebseinrichtung über ein Getriebe mit der davon angetriebenen Antriebswelle gekoppelt. Damit lässt sich der Antriebsstrang der Markise optimal an die jeweiligen Gegebenheiten, was Drehmoment und Antriebsgeschwindigkeit betrifft, anpassen.

Schließlich kann für eine weitere Montage- und vor allem auch spätere Wartungsvereinfachung das Markisengehäuse mit einer durch einen Revisionsdeckel verschließbaren Montageöffnung versehen sein, die sich in vorteilhafter Weise über die Unterseite des Markisengehäuses in seiner gesamten Breite erstreckt. Über diese Öffnung sind bei der Endmontage die teleskopierbaren Antriebswellen optimal zugänglich. Dies gilt auch für etwaige Wartungs- oder Austauscharbeiten am elektromotorischen Antrieb. Letzterer kann ebenfalls durch Zugriff über die Montageöffnung bei abgenommenem Revisionsdeckel auf sehr rationelle Weise getauscht werden, ohne den gesamten Antriebsstrang wechseln zu müssen.

Weitere Merkmale, Einzelheiten und Vorteile der Erfindung ergeben sich aus der nachfolgenden Beschreibung eines Ausführungsbeispiels anhand der beigefügten Zeichnungen. Es zeigen:
- Fig. 1: eine perspektivische Darstellung einer Faltmarkise in ausgefahrenem Zustand des Markisentuches,
- Fig. 2: eine teilweise weggebrochene perspektivische Rückansicht des Markisengehäuses mit angesetzten Führungsschienen, sowie
- Fig. 3 bis 9: teilweise weggebrochene, perspektivische Ansichten des im Markisengehäuse angeordneten Antriebsstrangs gegebenenfalls mit zugeordneten Führungsschienen.

Anhand von Fig. 1 ist der grundsätzliche Aufbau der gezeigten Faltmarkise zu erläutern. Diese weist einen in Draufsicht rechteckigen Tragrahmen 1 auf, der aus in Ausfallrichtung A eines Markisenbehangs 2 verlaufenden, seitlichen Führungsschienen 3, 4 und deren Enden verbindenden Endschienen 5, 6 zusammengesetzt ist. Zusätzlich ist mittig zwischen den beiden Führungsschienen 3, 4 eine weitere Führungsschiene 40 vorgesehen.

Mit der einen Endschiene, die im vorliegenden Ausführungsbeispiel den anhand der Fig. 3 bis 9 noch näher zu beschreibenden elektromotorischen Antrieb 15 mit einer entsprechenden Steuerung für den Markisenbehang 2 beherbergt und dementsprechend im Folgenden durchgehend als Markisengehäuse 5 bezeichnet wird, ist die Markise über entsprechende Konsolen 8 an einer Gebäudewand 7 montiert, die gegenüberliegende Endschiene 6 ruht auf Stützen 9, die beispielsweise auf einer zu überdachenden Terrasse 10 stehen.

Bei dem Markisenbehang 2 handelt es sich im gezeigten Ausführungsbeispiel um ein Markisentuch 12, das mit seinem in Ausfallrichtung A weisenden Ende in einem quer zur Ausfallrichtung A verlaufenden, in dieser Richtung verschiebbar angetrieben in den Führungsschienen 3, 4, 40 geführten Ausfallprofil 11 befestigt ist. Das Markisentuch 12 ist ferner baldachinartig in einzelne Streifenzonen 13 eingeteilt und mit dem Rand jeder seiner Zonen 13 an einem Tuchstützprofil 14 befestigt. Letztere sind mit ihren Enden und mittig frei in den Führungsschienen 3, 4, 40 in Ausfallrichtung A verschiebbar geführt und verschieben sich unter dem Einfluss der Schwerkraft und der Zugwirkung des Ausfallprofils 11 aus einer eingefahrenen Stellung der Markise mit nach unten hängenden Falten der einzelnen Streifenzonen 13 in die in Fig. 1 gezeigte, ausgefahrene Stellung, in der das Markisentuch 12 mit den Tuchstützprofilen 14 durch das angetriebene Ausfallprofil 11 in Ausfallrichtung A gezogen und bei Erreichen der ausfallseitigen Endschiene 4 eben gespannt ist.

Der Antrieb des Ausfallprofils 11 in jeder Führungsschienen 3, 4, 40 erfolgt durch einen endlosen Antriebsriemen 16, der über zwei Umlenkrollen 17 an den jeweiligen Enden der Führungsschienen 3, 4, 40 geführt ist. Antriebsriemen 16 und die auf der Seite des Markisengehäuses 5 angeordnete, anzugtreibende Umlenkrolle 17 in der Führungsschiene 3 ist am besten in Figur 4 erkennbar. Die Führungsschienen 3, 4, 40 sind dabei vormontierte Einheiten, die für die Endmontage der Markise werkseitig vorgefertigt und mit betriebsbereit gespanntem Antriebsriemen 16 zum Aufstellungsort der Markise geliefert werden. Wie aus dieser Figur 4 hervorgeht, ist die anzutreiben Umlenkrolle 17 in entsprechenden Lagerwangen 18 der Führungsschienen 3, 4, 40 drehbar gelagert. Die Führungsschienen 3, 4, 40 selbst weisen ein im wesentlichen im Profil rechteckiges Gehäuse 19 auf, in dem Profilkammern 20 für die Verbindung mit dem Markisengehäuse 5 angelegt sind.

Das Markisengehäuse 5 ist, wie aus Fig. 2 deutlich wird, als langgestreckter Kasten 21 ausgebildet, dessen unterer Teil als ein über die Länge des Markisengehäuses 5 verlaufender, abnehmbarer Revisionsdeckel 22 realisiert ist. An der Rückseite des Kastens 21 sind entsprechende Profilierungen 23 eingebracht, mit deren Hilfe das Markisengehäuse 5 an den erwähnten Konsolen 8 zur Befestigung an der Gebäudewand 7 angebracht werden kann.

In den Figur 3 bis 9 ist das "Innenleben" des Markisengehäuses 5 unter Weglassung des Kastens 21 dargestellt. So ist als elektromotorischer Antrieb 15 ein geeignet im Markisengehäuse 5 gelagerter Elektromotor vorgesehen, der über ein Zahnrad-Getriebe 26 auf eine drehfest damit gekoppelte, als Ganzes mit 27 bezeichnete Antriebswelle als Drehantrieb wirkt. Die Antriebswelle 27 ist mehrteilig aus zueinander teleskopierbaren Komponenten aufgebaut, nämlich aus äußeren Führungsrohren 28 mit einem unrunden, im Querschnitt quadratischen Längskanal 29, in dem jeweils eine Koppelschiene 30 in Form einer entsprechend dimensionierten Vierkantstange längsverschiebbar, also teleskopisch gelagert ist.

Das Markisengehäuse 5 weist ferner an den Anbindungsstellen zu den Führungsschienen 3, 4, 40 jeweils einen Montage-Lagerblock 31 auf, der mit in Ausfallrichtung A auskragenden Montagevorsprüngen 32 versehen ist. Bei der Endmontage ist auf diese Montagevorsprünge 32 die jeweilige Führungsschiene 3, 4, 40 mit ihren Profilkammern 20 aufzuschieben und durch eine entsprechende Verschraubung 33 fest zu montieren. In den Montage-Lagerblöcken sind jeweils mit der Antriebswelle 27 fluchtende Durchgriffsöffnungen 34 angelegt, in denen im zusammengebauten Zustand von Führungsschienen 3, 4, 40 und Markisengehäuse 5 die jeweilige Umlenkrolle 17 für den Antriebsriemen 16 zu liegen kommt.

Für die Endmontage einer Markise wird das Markisengehäuse 5 in einer Konfiguration der Antriebswelle 27 angeliefert, wie sie aus Fig. 3, 4 und 5 deutlich wird. Die Koppelschienen 30 sind dabei im jeweiligen Längskanal 29 der Führungsrohre 28 in einer eingeschobenen Position mithilfe jeweils eines auf die Antriebswelle 27 aufrastbaren Sicherungsclips 35 fixiert, der entsprechend in Querrichtung fluchtende Bohrungen 36 in diesen beiden Bauteilen durchgreift. Durch die eingeschobene Position der Koppelschienen 30 enden diese vor allen Montageblöcken 31 Markisengehäuse, sodass die Führungsschienen 3, 4, 40 mit den Umlenkrollen 17 in den Bereich des jeweiligen Montageblocks 31 eingreifen und dort positioniert werden. Um nun eine Drehmomentübertragung zwischen der Antriebswelle 27 und den Umlenkrollen 17 bewerkstelligen zu können, werden die Sicherungsclips 35 entfernt, wie dies in den Fig. 5 und 6 dargestellt ist. Damit sind die Koppelschienen 30 teleskopisch in den Führungsrohren 28 ausziehbar und können in die Vierkant-Öffnungen 37 in den Umlenkrollen 17 eingeschoben und drehfest mit diesen gekoppelt werden. In dieser Koppelstellung sind wieder miteinander fluchtende Bohrungen 38 in Führungsrohr 28 und Koppelschiene 30 angelegt, sodass die Sicherungsclips 35 wieder aufgesetzt sind und die ausgeschobene Teleskopstellung dieser beiden Bauelemente zueinander festgelegt ist, wie dies in den Fig. 7 und 8 dargestellt ist.

Anhand von Fig. 9 ist kurz zu erläutern, dass bei der mittleren Führungsschiene 40 die diese durchgreifende Koppelschiene 30` nicht nur für den Antrieb der dort befindlichen Umlenkrolle 17`, sondern auch für die weitere Drehmomentübertragung durch eine Kopplung mit dem Führungsrohr 28` und die dortige Koppelschiene 30" auf Seiten der Führungsschiene 4 zum Antrieb der dortigen Umlenkrolle 17" sorgt.

## Patentansprüche

1. Markise, insbesondere Wintergarten- oder Wetterschutzmarkise, umfassend
- einen Markisenbehang (2),
- einen Tragrahmen (1) mit in Ausfallrichtung (A) des Markisenbehangs (2) verlaufenden, seitlichen Führungsschienen (3, 4, 40) für den Markisenbehang (2) und quer dazu verlaufenden Endschienen (5, 6) zur stationären Halterung der Markise an einem Gebäude und/oder auf Stützen (9), wobei eine der Endschienen als Markisengehäuse (5) mit einer Antriebseinrichtung (15) für den Markisenbehang (2) ausgebildet ist, sowie
- ein Ausfallprofil (11) am ausfallseitigen Ende des Markisenbehangs (2), das in und entgegen der Ausfallrichtung (A) in der jeweiligen Führungsschiene (3, 4, 40) mittels eines in der jeweiligen Führungsschiene (3, 4) über endseitige Umlenkrollen (17) umlaufenden Antriebsriemens (16) verschiebbar angetrieben gelagert ist, wobei die Antriebseinrichtung (15) über mindestens eine teleskopierbare Antriebswelle (27) mit der jeweils anzutreibenden Umlenkrolle (17) in der Führungsschiene (3, 4) koppelbar ist,
**dadurch gekennzeichnet, dass**
- die Führungsschienen (3, 4) jeweils mindestens mit den Umlenkrollen (17) und Antriebsriemen (16) für das Ausfallprofil (11) als werkseitig vormontierte Einheit ausgelegt sind, die bei der Markisen-Endmontage mit dem Markisengehäuse (5) verbindbar sind, und
- die Antriebswelle (27) teleskopierbar derart in ihrer Länge verstellbar ist, dass in einem Montagezwischenschritt die Antriebswelle (27) außer Eingriff mit der anzutreibenden Umlenkrolle (17) steht und bei der Markisen-Endmontage die Antriebswelle (27) teleskopisch ausziehbar mit der anzutreibenden Umlenkrolle (17) drehfest in Eingriff bringbar ist.

2. Markise nach Anspruch 1, **dadurch gekennzeichnet, dass** die Antriebswelle (27) ein äußeres Führungsrohr (28) mit einem unrunden Längskanal (29) aufweist, in dem relativ dazu drehfest eine mit der anzutreibenden Umlenkrolle (17) in Eingriff bringbare Koppelschiene (30) längsverschiebbar gelagert ist.

3. Markise nach Anspruch 2, **dadurch gekennzeichnet, dass** die Koppelschiene (30) als Mehrkantstange, insbesondere als Vierkantstange, ausgebildet ist.

4. Markise nach Anspruch 2 oder 3, **dadurch gekennzeichnet, dass** das äußere Führungsrohr (28) und die Koppelschiene (30) in ihren ein- und ausgeschobenen Montagepositionen mittels eines beide Teile durchsetzenden Sicherungsclipses (35) zueinander fixiert sind.

5. Markise nach Anspruch 4, **dadurch gekennzeichnet, dass** der Sicherungsclip (35) auf die Antriebswelle (25) aufrastbar ist.

6. Markise nach einem der vorgenannten Ansprüche, **dadurch gekennzeichnet, dass** pro Führungsschiene (3, 4, 40) jeweils ein Führungsrohr (28) mit darin verschiebbarer Koppelschiene (30) vorgesehen ist, wobei eines der Führungsrohre (28) oder eine der Koppelschienen (30) mit einem Antriebsmotor (25) drehfest gekoppelt und mit den weiteren Koppelschienen (30) bzw. Führungsrohren (28) durch teleskopisches Ausziehen bei der Markisen-Endmontage drehfest in Eingriff bringbar sind.

7. Markise nach einem der vorgenannten Ansprüche, **dadurch gekennzeichnet, dass** der Antriebsmotor (25) der Antriebseinrichtung (15) über ein Getriebe (26) mit der davon angetriebenen Antriebswelle (27) gekoppelt ist.

8. Markise nach einem der vorgenannten Ansprüche, **dadurch gekennzeichnet, dass** das Markisengehäuse (5) eine für die Endmontage zu öffnende, durch einen Deckel (22) verschließbare Montageöffnung aufweist.

## Claims

1. Awning, in particular conservatory or weather protection awning, comprising
- an awning cover (2),
- a supporting frame (1) with lateral guide rails (3, 4, 40) for the awning cover (2), running in the direction of projection (A) of the awning cover (2), and end rails (5, 6), running transversely thereto for the stationary mounting of the awning at a building and/or on supports (9), wherein one of the end rails is designed as an awning housing (5) with a drive device (15) for the awning cover (2), as well as
- a front profile (11) at the front end of the awning cover (2), which is mounted in the respective guide rail (3, 4, 40) so as to be displaceable in and against the direction of projection (A) by means of a drive belt (16) that is circulating in the respective guide rail (3, 4) via pulleys (17) on the end side,
wherein the drive device (15) can be coupled via at least one telescopic drive shaft (27) to the respective pulley (17) to be driven in the guide rail (3, 4),
**characterized in that**
- the guide rails (3, 4) are each designed at least with the pulleys (17) and drive belts (16) for the front profile (11) as a factory-preassembled unit which can be connected to the awning housing (5) during the final assembly of the awning, and
- the drive shaft (27) is telescopically adjustable in its length in such a manner that in an intermediate assembly step the drive shaft (27) is disengaged from the pulley (17) to be driven and during the final assembly of the awning the drive shaft (27) can be telescopically extended and brought into rotationally fixed engagement with the pulley (17) to be driven.

2. Awning according to claim 1, **characterized in that** the drive shaft (27) has an outer guide tube (28) with a non-circular longitudinal channel (29), in which a coupling rail (30), which can be brought into engagement with the pulley (17) to be driven, is mounted so as to be longitudinally displaceable in a rotationally fixed manner relative thereto.

3. Awning according to claim 2, **characterized in that** the coupling rail (30) is designed as a polygonal bar, in particular as a square bar.

4. Awning according to claim 2 or 3, **characterized in that** the outer guide tube (28) and the coupling rail (30) are fixed to each other in their pushed-in and pushed-out assembly positions by means of a securing clip (35) that is passing through both parts.

5. Awning according to claim 4, **characterized in that** the securing clip (35) can be snapped onto the drive shaft (25).

6. Awning according to one of the aforementioned claims, **characterized in that** one guide tube (28) with a coupling rail (30) displaceable therein is provided for each guide rail (3, 4, 40), wherein one of the guide tubes (28) or one of the coupling rails (30) is coupled in a rotationally fixed manner to a drive motor (25) and can be brought into rotationally fixed engagement with the further coupling rails (30) or guide tubes (28) by telescopic extraction during the final assembly of the awning.

7. Awning according to one of the aforementioned claims, **characterized in that** the drive motor (25) of the drive device (15) is coupled via a gear (26) to the drive shaft (27) driven thereby.

8. Awning according to one of the aforementioned claims, **characterized in that** the awning housing (5) has an assembly opening which can be opened for the final assembly and closed by a cover (22).

## Revendications

1. Store, en particulier store de véranda ou store de protection contre les intempéries, comprenant
- une toile de store (2),
- un cadre porteur (1) avec des rails de guidage latéraux (3, 4, 40) pour la toile de store (2) s'étendant dans le sens de projection (A) de la toile de store (2) et des rails d'extrémité (5, 6) s'étendant transversalement à ceux-ci pour la fixation stationnaire du store sur un bâtiment et/ou sur des supports (9), l'un des rails d'extrémité étant conçu comme un boîtier de store (5) avec un dispositif d'entraînement (15) pour la toile de store (2), ainsi qu'
- une barre de charge (11) sur l'extrémité côté projection de la toile de store (2), qui est logée de manière à pouvoir être déplacée dans le sens de la projection (A) et dans le sens contraire dans le rail de guidage respectif (3, 4, 40) au moyen d'une courroie d'entraînement (16) circulant dans le rail de guidage respectif (3, 4) par l'intermédiaire de poulies de renvoi (17) situées aux extrémités,
le dispositif d'entraînement (15) pouvant être couplé, par l'intermédiaire d'au moins un arbre d'entraînement (27) télescopique, à la poulie de renvoi (17) respective à entraîner dans le rail de guidage (3, 4),
**caractérisé en ce que**
- les rails de guidage (3, 4) sont conçus chacun au moins avec les poulies de renvoi (17) et les courroies d'entraînement (16) pour la barre de charge (11) comme une unité prémontée en usine, qui peut être reliée au boîtier de store (5) lors du montage final du store, et
- l'arbre d'entraînement (27) est réglable en longueur de manière télescopique de telle sorte que, dans une étape intermédiaire de montage, l'arbre d'entraînement (27) est hors de prise avec la poulie de renvoi (17) à entraîner et, lors du montage final du store, l'arbre d'entraînement (27) peut être mis en prise de manière télescopique et solidaire en rotation avec la poulie de renvoi (17) à entraîner.

2. Store selon la revendication 1, **caractérisé en ce que** l'arbre d'entraînement (27) présente un tube de guidage extérieur (28) avec un canal longitudinal non rond (29), dans lequel est logé, de manière à ne pas pouvoir tourner par rapport à celui-ci, un rail de couplage (30) pouvant être mis en prise avec la poulie de renvoi (17) à entraîner, de manière à pouvoir coulisser longitudinalement.

3. Store selon la revendication 2, **caractérisé en ce que** le rail de couplage (30) est conçu comme une barre polygonale, en particulier comme une barre carrée.

4. Store selon la revendication 2 ou 3, **caractérisé en ce que** le tube de guidage extérieur (28) et le rail de couplage (30) sont fixés l'un à l'autre dans leurs positions de montage rentrées et sorties au moyen d'un clip de sécurité (35) traversant les deux parties.

5. Store selon la revendication 4, **caractérisé en ce que** le clip de sécurité (35) peut être enclenché sur l'arbre d'entraînement (25).

6. Store selon l'une quelconque des revendications précédentes, **caractérisé en ce que,** pour chaque rail de guidage (3, 4, 40), il est prévu un tube de guidage (28) avec un rail de couplage (30) pouvant y coulisser, l'un des tubes de guidage (28) ou l'un des rails de couplage (30) étant couplé de manière solidaire en rotation à un moteur d'entraînement (25) et pouvant être mis en prise de manière solidaire en rotation avec les autres rails de couplage (30) ou tubes de guidage (28) par extraction télescopique lors du montage final du store.

7. Store selon l'une quelconque des revendications précédentes, **caractérisé en ce que** le moteur d'entraînement (25) du dispositif d'entraînement (15) est couplé par l'intermédiaire d'un engrenage (26) à l'arbre d'entraînement (27) entraîné par celui-ci.

8. Store selon l'une quelconque des revendications précédentes, **caractérisé en ce que** le boîtier de store (5) présente une ouverture de montage pouvant être ouverte pour le montage final et fermée par un couvercle (22).
